# FASCICULE DE BREVET EUROPEEN

(11) **EP 1 217 152 B1**
(45) Date de publication et mention de la délivrance du brevet: **26.05.2004**
(21) Numéro de dépôt: 01402701.5
(22) Date de dépôt: 18.10.2001
(51) Int. Cl.: E05B 65/08

(54) **Organe de commande pour ouvrant coulissant**
Betätigungsvorrichtung für einen Schiebeflügel
Actuating device for a sliding wing

(30) Priorité: 13.12.2000 FR 0016251
(43) Date de publication de la demande: 26.06.2002
(73) Titulaire: Ferco International Ferrures et Serrures de Bâtiment, 57445 Réding (FR)
(72) Inventeur: Alvarez, Eric, 57870 Hummert (FR)
(74) Mandataire: Rhein, Alain

(56) Documents cités:
- EP-A- 0 859 107
- EP-A- 0 950 785
- US-A- 5 442 881
- US-A- 6 050 617

## Description

La présente invention concerne un organe de commande d'un ouvrant coulissant pour fenêtres, portes, porte-fenêtres et analogues selon le préambule de la revendication 1. Un tel organe de commande est connu du document US-A-6 050 617.

L'art antérieur présente de multiples solutions techniques très avantageuses sur le plan fonctionnel. Par contre ces solutions présentent une complexité dans l'assemblage des composants du produit d'une part, qui influe également sur les coûts et ces solutions ne sont pas forcément adaptées aux besoins de certains marchés tels que les portes coulissantes d'intérieur par exemple, et de ce fait elles sont d'un prix élevé pour l'usage destiné.

En second lieu, la technique très performante de l'art antérieur ne laisse physiquement plus de place pour le design qui est devenu très important.

On connaît ainsi des organes de commande pour ouvrants coulissants comprenant un boîtier destiné à être monté dans un évidemment pratiqué dans un montant de l'ouvrant coulissant. Ce boîtier renferme un coulisseau déplaçable suivant l'axe du boîtier par des moyens de commande accessibles par l'utilisateur. Ce coulisseau comporte une protubérance faisant saillie dans une lumière pratiquée dans le fond du boîtier, cette protubérance comportant des moyens de liaison lui permettant de commander la translation de tringles montées sur le montant de l'ouvrant entre une position de verrouillage et de déverrouillage de l'ouvrant.

On connaît également selon l'US-A-6 050 617, un organe de commande pour ouvrant coulissant comprenant un boîtier destiné à être monté dans un évidement pratiqué dans un montant de l'ouvrant coulissant. Ce boîtier renferme un coulisseau déplaçable suivant l'axe dudit boîtier par des moyens de commande accessibles par l'utilisateur. Ce coulisseau comporte une protubérance faisant saillie dans une lumière pratiquée dans le fond du boîtier. Ce boîtier est ouvert à l'une au moins de ses extrémités axiales. La lumière pratiquée dans le fond du boîtier débouche vers l'extérieur au niveau de l'extrémité axiale ouverte du boîtier et est adaptée pour permettre l'introduction du coulisseau dans le boîtier par cette extrémité et l'insertion de la protubérance en saillie de ce coulisseau dans cette lumière ouverte. Par ailleurs, l'extrémité du coulisseau opposée à l'extrémité axiale ouverte du boîtier porte une languette prenant appui élastiquement sur le fond du boîtier.

Le but de la présente invention est de simplifier la réalisation d'un organe de commande du type ci-dessus, en réduisant le nombre de pièces et en facilitant le montage et l'assemblage de cet organe de commande, tout en offrant plus de souplesse en matière de design en ce qui concerne la partie visible de l'organe.

Suivant l'invention, cet organe de commande est caractérisé en ce que la protubérance comporte des moyens de liaison lui permettant de commander la translation de tringles montées sur ledit montant entre une position de verrouillage et de verrouillage dudit ouvrant, en ce que ledit fond comporte un bossage allongé dans la direction axiale du boîtier dont les extrémités coopèrent avec l'extrémité de la languette pour définir deux positions axiales distinctes dudit coulisseau à l'intérieur du boîtier, et en ce que la lumière est fermée à son extrémité opposée à celle qui débouche dans l'extrémité ouverte du boîtier, cette lumière comportant des butées pour limiter le coulissement du coulisseau.

Ainsi, l'organe de commande selon l'invention se compose essentiellement de deux pièces, à savoir un boîtier et un coulisseau, ce dernier étant facile à monter dans le boîtier puisqu'il suffit de l'engager par l'une des extrémités ouvertes du boîtier.

De plus, la languette du coulisseau qui prend appui élastiquement sur le fond du boîtier présente deux fonctions :
- elle permet de compenser le jeu existant entre le coulisseau et le boîtier, en poussant ce coulisseau vers la face supérieure du boîtier ;
- elle coopère élastiquement avec un bossage pour définir deux positions de translation du coulisseau.

Par ailleurs, grâce au montage axial du coulisseau dans le boîtier, la face extérieure visible du boîtier peut présenter un design amélioré et / ou un cache pour masquer les organes de fixation.

Selon une version préférée de l'invention, les parois latérales du boîtier qui bordent ladite extrémité axiale ouverte du boîtier peuvent fléchir élastiquement, perpendiculairement à l'axe de ladite lumière, ladite protubérance en saillie du coulisseau comportant sur chacune de ses faces latérales une excroissance dirigée perpendiculairement à l'axe du coulisseau, ladite lumière présentant dans le plan de l'extrémité ouverte du boîtier, une entrée rétrécie de largeur inférieure à la distance comprise entre les extrémités opposées des deux excroissances, celles-ci étant aptes à provoquer la flexion élastique vers l'extérieur des dites parois latérales du boîtier lors de l'introduction axiale du coulisseau à l'intérieur du boîtier.

La déformation élastique des parois latérales du boîtier permet ainsi non seulement d'introduire le coulisseau dans le boîtier, mais également de loger définitivement en translation ledit coulisseau dans le boîtier.

Selon une particularité de l'invention, ladite lumière du fond du boîtier comporte à l'opposé de ladite entrée rétrécie de ladite lumière, une lumière de plus faible largeur permettant le passage de ladite protubérance du coulisseau, les décrochements latéraux qui raccordent lesdites lumières constituant des butées pour lesdites excroissances pour limiter la course du coulissement du coulisseau.

Ainsi, les décrochements latéraux qui raccordent ladite entrée rétrécie à ladite lumière et les décrochements latéraux qui raccordent ladite lumière avec ladite lumière de plus faible largeur constituent des butées pour lesdites excroissances pour limiter la course du coulisseau entre la position verrouillée et la position déverrouillée.

D'autres particularités et avantages de l'invention apparaîtront également dans la description ci-après.

Aux dessins annexés, donnés à titre d'exemples non limitatifs :
- la figure 1 est une vue de la face arrière du boîtier de l'organe de commande selon l'invention ;
- la figure 2 est une vue en coupe longitudinale du boîtier sans le cache ;
- la figure 3 est une vue de la face avant du boîtier ;
- la figure 4 est une vue en coupe suivant le plan V-V de la figure 4 ;
- la figure 5 est une vue en perspective du coulisseau ;
- la figure 6 est une vue de côté du coulisseau ;
- la figure 7 est une vue du dessous du coulisseau ;
- la figure 8 est une vue du dessus du coulisseau ;
- la figure 9 est une vue de la face arrière du boîtier, le coulisseau étant monté à l'intérieur de ce boîtier ;
- la figure 9A est une vue partielle de la face arrière du boîtier, montrant les trois positions successives du coulisseau.
- la figure 10 est une vue de côté du boîtier, le coulisseau étant monté dans ce boîtier et l'ensemble étant monté sur le montant de l'ouvrant ;
- la figure 11 est une vue de la face avant du boîtier, le coulisseau étant monté dans ce boîtier ;
- la figure 12 est une vue en perspective du dessus d'un cache pour masquer les vis de fixation ;
- la figure 13 est une vue analogue à la figure 12 montrant le dessous du cache.

En référence aux figures annexées, l'organe de commande pour ouvrant coulissant comprend un boîtier 1 destiné à être monté dans un évidement 2 (voir figure 10) pratiqué dans un montant 3 de l'ouvrant coulissant.

Le boîtier 1 renferme un coulisseau 4 déplaçable suivant l'axe X-X' dudit boîtier 1 par des moyens de commande accessibles par l'utilisateur.

Comme indiqué sur les figures 5, 6, 10 le coulisseau 4 comporte une protubérance 5 en forme de fourche faisant saillie (voir notamment la figure 9) dans une lumière 6 pratiquée dans le fond 7 du boîtier 1.

La protubérance 5 comporte des moyens de liaison lui permettant de commander la translation de tringles, non représentées, montées sur le montant 3, entre une position de verrouillage et de déverrouillage de l'ouvrant.

Conformément à l'invention, le boîtier 1 est ouvert à l'une 1a au moins de ses extrémités axiales 1a, 1b.

Par ailleurs, la lumière 6 pratiquée dans le fond 7 du boîtier 1 débouche à l'extérieur (voir notamment les figures 1, 2 et 9) au niveau de l'extrémité axiale ouverte 1a du boîtier 1 pour permettre l'introduction du coulisseau 4 dans le boîtier 1 par ladite extrémité 1a et l'insertion de la protubérance 5 en saillie de ce coulisseau dans ladite lumière ouverte 6.

De plus, comme indiqué notamment sur les figures 6, 7, 10, l'extrémité du coulisseau 4 opposée à ladite extrémité axiale ouverte 1 a du boîtier 1 porte une languette 8 prenant appui élastiquement sur le fond 7 dudit boîtier 1.

Comme montré par les figures 2 et 10, le fond 7 du boîtier 1 comporte un bossage 9 allongé dans la direction axiale X-X' du boîtier 1.

Les extrémités 9a, 9b du bossage 9 coopèrent avec l'extrémité 8a de la languette 8 pour définir deux positions axiales distinctes du coulisseau 4 à l'intérieur du boîtier 1, comme on l'expliquera en détail plus loin. Ce bossage permet également un coulissement sans jeu et sans effort du coulisseau à l'intérieur du boîtier.

Les parois latérales 10 du boîtier 1 qui bordent l'extrémité axiale ouverte 1a du boîtier 1 peuvent fléchir élastiquement, perpendiculairement à l'axe X-X' de ladite lumière 6.

De plus, la protubérance en saillie 5 du coulisseau 4 comporte (voir figures 7, 9) sur chacune de ses faces latérales une excroissance 11 dirigée perpendiculairement à l'axe X-X' du coulisseau 4.

Par ailleurs, la lumière 6 présente dans le plan de l'extrémité ouverte 1a du boîtier 1, une entrée rétrécie 6a de largeur inférieure à la distance comprise entre les extrémités opposées des deux excroissances 11.

Ces dernières sont aptes à provoquer la flexion élastique vers l'extérieur des parois latérales 10 du boîtier 1 lors de l'introduction axiale du coulisseau 4 à l'intérieur du boîtier 1.

De plus, comme montré notamment par les figures 7 et 9, les excroissances 11 comportent une extrémité chanfreinée 11 a pour faciliter leur passage dans l'entrée rétrécie 6a de la lumière 6.

En outre, la lumière 6 du fond 7 du boîtier 1 comporte à l'opposé de l'entrée rétrécie 6a de cette lumière 6, une lumière 12 de plus faible largeur permettant le passage de la protubérance 5 du coulisseau 4.

Les décrochements latéraux 12a qui raccordent la lumière 6 à la lumière 12 constituent des butées pour les excroissances 11 afin de limiter la course du coulissement du coulisseau 4 vers l'extrémité 1b du boîtier 1.

Les décrochements latéraux 6b qui raccordent l'entrée rétrécie 6a à la lumière 6 et les décrochements latéraux 12a qui raccordent la lumière 6 avec la lumière rétrécie 12 constituent des butées pour les excroissances 11 pour limiter la course du coulisseau 4 entre la position verrouillée et la position déverrouillée, comme montré notamment par la figure 9A.

Comme on l'expliquera plus en détail plus loin, les positions verrouillée et déverrouillée précitées correspondent aux deux extrémités opposées 9a, 9b du bossage allongé 9 qui coopèrent avec la languette élastique 8 du coulisseau 4.

Comme montré en particulier par la figure 5, le coulisseau 4 est réalisé d'une seule pièce, y compris la protubérance 5 et la languette 8. Il est de section générale rectangulaire adaptée à celle du boîtier 1.

La protubérance 5 du coulisseau 4 est conformée en fourche permettant l'accrochage du plot 13 (voir figure 10) d'une tringle ou d'un moyen de commande d'une tringle.

Comme indiqué sur les figures 2 et 10, le boîtier 1 porte sur sa face longitudinale opposée à son fond 7, une plaque 14 comportant à ses extrémités opposées des trous 15 pour des vis de fixation au montant 3 de l'ouvrant. Ces trous 15 sont situés au-delà des extrémités 1 a, 1b du boîtier 1 dans lequel est logé le coulisseau 4.

Par ailleurs, comme montré par les figures 2 et 3 la plaque 14 comporte une ouverture allongée 16 de longueur inférieure à la longueur du coulisseau 4 additionnée de la course de celui-ci.

Le coulisseau 4 comporte sur sa face en regard de l'ouverture allongée 16 de la plaque 14 une cuvette 17 oblongue servant de moyen de préhension accessible aux doigts de l'utilisateur pour déplacer le coulisseau 4, entre les positions de verrouillage et de déverrouillage.

De plus, comme montré par les figures 5, 6, 8 le coulisseau 4 comporte sur sa face en regard de la plaque 14 des zones planes 18, 19 situées de part et d'autre de la cuvette 17.

L'une d'entre elles est masquée par la plaque 14 tandis que l'autre est visible dans l'ouverture 16 de la plaque 14, lorsque le coulisseau 4 est dans l'une ou l'autre de ses positions extrêmes.

La zone 18 ou 19 visible du coulisseau 4 comporte de préférence une indication 18a, 19a par exemple une couleur verte ou rouge montrant à l'utilisateur l'une ou l'autre position ci-dessus.

Par ailleurs (voir figure 6), l'extrémité du coulisseau 4 adjacente à la languette 8 comporte un épaulement 20a adapté à venir s'encliqueter sur le chant de la lumière 16 de la plaque 14, sous l'effet du rappel élastique de la languette 8 lorsque le coulisseau 4 est en position de verrouillage. Cet épaulement 20a constitue ainsi un moyen anti-effraction.

La plaque 14 peut avoir un design visible de l'extérieur varié, comme montré par exemple par les rebords 14a visibles sur la figure 4. Par ailleurs, la plaque 14 comporte (voir figure 1 à 3) sur ses parties extrêmes débordant au-delà des extrémités 1 a, 1 b du boîtier 1 des orifices 20 aptes à recevoir par encliquetage les pattes de fixation 22 d'un cadre 21 représenté sur les figures 12 et 13 adapté à recouvrir les trous 15 des vis de fixation ou la totalité de la plaque 14. Ce cache 21 peut-être en deux parties ou d'une seule pièce.
Dans ce dernier cas, le cadre présente une lumière permettant l'accès à la cuvette 17 du coulisseau. Dans tous les cas, le ou les caches présentent un design variable .
Le boîtier 1 et le coulisseau 4 peuvent être réalisé par moulage de matériaux synthétiques ou d'alliages métalliques.

On va maintenant expliquer le montage et le fonctionnement de la poignée de commande que l'on vient de décrire.

L'extrémité du coulisseau 4 comportant la languette 8 est introduite dans l'extrémité 1a du boîtier 1.

L'extrémité du coulisseau 4 coulisse dans le boîtier 1 jusqu'à ce que la languette 8 bute sur la base 12a de la lumière 12. L'opérateur repousse alors la languette 8 vers l'intérieur du boîtier pour que l'extrémité 8a de la languette 8 puisse prendre appui sur le fond 7 du boîtier.

L'opérateur poursuit ensuite le coulissement du coulisseau 4 jusqu'à ce que les chanfreins 11a des excroissances 11 butent sur l'entrée rétrécie 6a de la lumière 6, comme montré par la figure 9A. L'opérateur exerce alors une poussée renforcée sur le coulisseau 4 de façon que les chanfreins 11a des excroissances 11 écartent les parois latérales 10 du boîtier afin que les excroissances 11 puissent franchir l'entrée rétrécie 6a et s'engager dans la lumière 6.

En même temps, l'opérateur exerce une poussée sur la cuvette 17 du coulisseau, pour faire fléchir la languette élastique 8 afin que le bord supérieur avant du coulisseau passe sous le bord avant de l'ouverture 16 de la plaque 14. Simultanément, l'extrémité 8a de la languette 8 franchit l'extrémité en escalier 9a du bossage 9 ménagé à l'extrémité du fond 7 du boîtier.

En faisant coulisser le coulisseau 4 vers l'avant, les excroissances 11 butent contre les décrochements 6b de la lumière 6. Cette position correspond à la position verrouillée.

En faisant coulisser le coulisseau 4 vers l'arrière, les excroissances 11 butent contre les décrochements 12a, comme montré par la figure 9A.

Cette position correspond à la position verrouillée.

Entre les deux positions ci-dessus, le coulisseau 4 coulisse sensiblement jeu et frottement, à l'intérieur du boîtier.

Le jeu ci-dessus du coulisseau dans le boîtier peut être annihilé par des moyens fixes ou élastiques et préférentiellement par des bossages réalisés sur la face arrière de la paroi du fond du coulisseau et/ou de la face interne de la paroi du fond du boîtier.

Il suffit ensuite d'introduire l'ensemble monté ci-dessus, dans l'évidement 2 du montant 3 de l'ouvrant, de mettre en place les vis de fixation dans les trous 15, puis de fixer par encliquetage les caches 21 sur la plaque 14 du boîtier pour masquer les vis.

## Revendications

1. Organe de commande pour ouvrant coulissant comprenant un boîtier (1) destiné à être monté dans un évidement (2) pratiqué dans un montant (3) de l'ouvrant coulissant, ledit boîtier (1) renfermant un coulisseau (4) déplaçable suivant l'axe (X, X') dudit boîtier (1) par des moyens de commande (17) accessibles par l'utilisateur, ce coulisseau (4) comportant une protubérance (5) faisant saillie dans une lumière (6) pratiquée dans le fond (7) du boîtier, ledit boîtier (1) étant ouvert à l'une (1a) au moins de ses extrémités axiales (1a, 1b), la lumière (6) pratiquée dans le fond (7) du boîtier débouchant vers l'extérieur au niveau de ladite extrémité axiale ouverte (1a) du boîtier (1) étant adaptée pour permettre l'introduction dudit coulisseau (4) dans le boîtier (1) par ladite extrémité (1a) et l'insertion de la protubérance en saillie (5) de ce coulisseau (4) dans ladite lumière ouverte (6), l'extrémité du coulisseau (4) opposée à ladite extrémité axiale ouverte (1a) du boîtier portant une languette (8) prenant appui élastiquement sur le fond (7) dudit boîtier, **caractérisé en ce que** la protubérance (5) comporte des moyens de liaison lui permettant de commander la translation de tringles montées sur ledit montant entre une position de verrouillage et de déverrouillage dudit ouvrant, ledit fond (7) comporte un bossage (9) allongé dans la direction axiale (X-X') du boîtier dont les extrémités (9a, 9b) coopèrent avec l'extrémité de la languette (8) pour définir deux positions axiales distinctes dudit coulisseau (4) à l'intérieur du boîtier (1), et **en ce que** la lumière (6) est fermée à son extrémité opposée à celle qui débouche dans l'extrémité ouverte du boîtier, cette lumière (6) comportant des butées (12a) pour limiter le coulissement du coulisseau (4).

2. Organe de commande conforme à la revendication 1, **caractérisé en ce que** lés parois latérales (10) du boîtier qui bordent ladite extrémité axiale ouverte (1a) du boîtier (1) peuvent fléchir élastiquement perpendiculairement à l'axe de ladite lumière (6), **en ce que** ladite protubérance en saillie (5) comporte sur chacune de ses faces latérales une excroissance dirigée perpendiculairement, à l'axe du coulisseau (4), **en ce que** ladite lumière (6) présente dans le plan de l'extrémité ouverte (1a) du boîtier, une entrée rétrécie (6a) de largeur inférieure à la distance comprise entre les extrémités opposées (11a) des deux excroissances (11), celles-ci étant aptes à provoquer la flexion élastique vers l'extérieur desdits parois latérales (10) du boîtier lors de l'introduction axiale du coulisseau (4) à l'intérieur du boîtier (1).

3. Organe de commande conforme à la revendication 2, **caractérisé en ce que** lesdites excroissances (11) comportent une extrémité chanfreinée (11a) pour faciliter leur passage dans ladite entrée rétrécie (6a) de ladite lumière (6).

4. Organe de commande conforme à la revendication 2, **caractérisé en ce que** ladite lumière (6) du fond (7) du boîtier comporte à l'opposé de ladite entrée rétrécie (6a) de ladite lumière, une lumière (12) de plus faible largeur permettant le passage de ladite protubérance (5) du coulisseau (4), les décrochements latéraux (12a) qui raccordent lesdites lumières (6, 12) constituant des butées pour lesdites excroissances (11) pour limiter la course du coulissement du coulisseau (4).

5. Organe de commande conforme à la revendication 4, **caractérisé en ce que** les décrochements latéraux (6b) qui raccordent ladite entrée rétrécie (6a) à ladite lumière (6) et les décrochements latéraux (12a) qui raccordent ladite lumière avec ladite lumière (12) de plus faible largeur constituent des butées pour lesdites excroissances (11 ) pour limiter la course du coulisseau (4) entre la position verrouillée et la position déverrouillée.

6. Organe de commande conforme à la revendication 5, **caractérisé en ce que** lesdites positions verrouillée et déverrouillée correspondent aux deux extrémités opposées (9a, 9b) dudit bossage allongé (9) qui coopèrent avec ladite languette élastique (8) du coulisseau (4).

7. Organe de commande conforme à l'une des revendications 1 à 6, **caractérisé en ce que** le coulisseau (4) est réalisé d'une seule pièce, y compris ladite protubérance (5) et ladite languette (8).

8. Organe de commande conforme à l'une des revendications 1 à 7, **caractérisé en ce que** la protubérance (5) du coulisseau (4) est conformée en fourche d'accrochage d'une tringle ou d'un moyen de commande d'une tringle.

9. Organe de commande conforme à l'une des revendications 1 à 8, **caractérisé en ce que** le boîtier (1) porte sur sa face longitudinale opposée à son fond (7), une plaque (14) comportant à ses extrémités opposées des moyens de fixation (15) au montant (3) de l'ouvrant, lesdits moyens de fixation étant situés au-delà des extrémités (1a, 1b) du boîtier dans lequel est logé le coulisseau (4).

10. Organe de commande conforme à la revendication 9, **caractérisé en ce que** ladite plaque (14) comporte une ouverture allongée (16) dont la longueur est inférieure à la longueur du coulisseau (4) additionnée de la course de celui-ci.

11. Organe de commande conforme à la revendication 10, **caractérisé en ce que** l'extrémité du coulisseau (4) adjacente à la languette (8) comporte un épaulement (20a) adapté à venir s'encliqueter sur le chant de l'ouverture (16) de la plaque (14), sous l'effet du rappel élastique de la languette (8) lorsque le coulisseau (4) est en position de verrouillage.

12. Organe de commande conforme à la revendication 10, **caractérisé en ce que** le coulisseau (4) comporte sur sa face en regard de l'ouverture allongée (16) de ladite plaque (14), une cuvette oblongue (17) servant de moyen de préhension accessible à l'utilisateur pour déplacer le coulisseau (4).

13. Organe de commande conforme à la revendication 12, **caractérisé en ce que** le coulisseau (4) comporte sur sa face en regard de ladite plaque (14) des zones (18, 19) situées de part et d'autre de ladite cuvette (17), l'une d'entre elles étant masquée par ladite plaque (14) tandis que l'autre est visible dans ladite ouverture (16) de la plaque (14), lorsque le coulisseau (4) est dans l'une ou l'autre de ses positions extrêmes, ladite zone (18, 19) visible du coulisseau (4) comportant une indication (18a, 19 a) montrant l'une ou l'autre desdites positions.

14. Organe de commande conforme à l'une des revendications 9 à 13 **caractérisé en ce que** ladite plaque (14) comporte sur ses parties extrêmes débordant au-delà des extrémités (1a, 1b) du boîtier (1) des orifices (20) aptes à recevoir par encliquetage les pattes de fixation (22) d'un cache (21) adapté à recouvrir les trous (15) des vis de fixation ou la totalité de la plaque (14)du boîtier.

15. Organe de commande conforme à la revendication 14, **caractérisé en ce que** ledit cache (21) est réalisé d'une seule pièce ou en deux parties.

## Patentansprüche

1. Betätigungsorgan für Schiebeflügel, umfassend ein Gehäuse (1) für den Einbau in einer Aussparung (2), die in einem lotrechten Holm (3) des Schiebeflügels vorgesehen ist, wobei das Gehäuse (1) einen Schieber (4) enthält, der entlang der Achse (X, X') des Gehäuses (1) über Betätigungsmittel (17) verschiebbar ist, die für den Benutzer zugänglich sind, wobei dieser Schieber (4) einen Fortsatz (5) aufweist, der in einen im Boden (7) des Gehäuses vorgesehenen Schlitz (6) vorspringt, wobei das Gehäuse (1) an mindestens einem (1a) seiner axialen Enden (1a, 1b) offen ist und der im Boden (7) des Gehäuses vorgesehene Schlitz (6), der am offenen axialen Ende (1a) des Gehäuses (1) nach außen mündet, derart angepasst ist, dass er das Einführen des Schiebers (4) in das Gehäuse (1) über das Ende (1a) und den Eintritt des vorspringenden Fortsatzes (5) dieses Schiebers (4) in den offenen Schlitz (6) gestattet, wobei das Ende des Schiebers (4), das dem offenen axialen Ende (1a) des Gehäuses gegenüberliegt, eine Zunge (8) aufweist, die sich auf dem Boden (7) des Gehäuses elastisch abstützt, **dadurch gekennzeichnet, dass** der Fortsatz (5) Verbindungsmittel aufweist, durch die er die Verschiebung von an dem lotrechten Holm montierten Treibstangen zwischen einer Verriegelungsstellung und einer Entrieglungsstellung des Flügels steuern kann, dass der Boden (7) einen Höcker (9) aufweist, der in der axialen Richtung (X, X') des Gehäuses verlängert ist, dessen Enden (9a, 9b) mit dem Ende der Zunge (8) zusammenwirken, um zwei unterschiedliche axiale Stellungen des Schiebers (4) im Innern des Gehäuses (1) festzulegen, und dass der Schlitz (6) an seinem Ende, das dem Ende gegenüberliegt, das in dem offenen Ende des Gehäuses mündet, geschlossen ist, wobei dieser Schlitz (6) Anschläge (12a) aufweist, um die Verschiebungsbewegung des Schiebers (4) zu begrenzen.

2. Betätigungsorgan entsprechend Anspruch 1, **dadurch gekennzeichnet, dass** die Seitenwände (10) des Gehäuses, die das offene axiale Ende (1a) des Gehäuses (1) begrenzen, sich senkrecht zur Achse des Schlitzes (6) elastisch biegen können, dass der vorspringende Fortsatz (5) an jeder seiner seitlichen Flächen eine senkrecht zur Achse des Schiebers (4) ausgerichtete Ausbuchtung hat, dass der Schlitz (6) in der Ebene des offenen Endes (1a) des Gehäuses einen verengten Eingang (6a) aufweist, dessen Breite kleiner ist als der Abstand zwischen den sich gegenüberliegenden Enden (11a) der beiden Ausbuchtungen (11), wobei diese in der Lage sind, die elastische, nach außen gerichtete Biegung der Seitenwände (10) des Gehäuses zu bewirken, wenn der Schieber (4) axial in das Innere des Gehäuses (1) eingeführt wird.

3. Betätigungsorgan entsprechend Anspruch 2, **dadurch gekennzeichnet, dass** die Ausbuchtungen (11) ein abgeschrägtes Ende (11a) aufweisen, um ihren Eintritt in den verengten Eingang (6a) des Schlitzes (6) zu erleichtern.

4. Betätigungsorgan entsprechend Anspruch 2, **dadurch gekennzeichnet, dass** der Schlitz (6) im Boden (7) des Gehäuses dem verengten Eingang (6a) des Schlitzes gegenüberliegend einen schmaleren Schlitz (12) aufweist für den Durchtritt des Fortsatzes (5) des Schiebers (4), wobei die seitlichen Vorsprünge (12a), die die Schlitze (6, 12) miteinander verbinden, Anschläge für die Ausbuchtungen (11) bilden, um den Verschiebungshub des Schiebers (4) zu begrenzen.

5. Betätigungsorgan entsprechend Anspruch 4, **dadurch gekennzeichnet, dass** die seitlichen Vorsprünge (6b), die den verengten Eingang (6a) mit dem Schlitz (6) verbinden, und die seitlichen Vorsprünge (12a), die diesen Schlitz mit dem schmaleren Schlitz (12) verbinden, Anschläge für die Ausbuchtungen (11) bilden, um den Verschiebungshub des Schiebers (4) zwischen der Verriegelungsstellung und der Entriegelungsstellung zu begrenzen.

6. Betätigungsorgan entsprechend Anspruch 5, **dadurch gekennzeichnet, dass** die Verriegelungs- und Entriegelungsstellungen mit den beiden gegenüberliegenden Enden (9a, 9b) des verlängerten Höckers (9) korrespondieren, die mit der elastischen Zunge (8) des Schiebers (4) zusammenwirken.

7. Betätigungsorgan entsprechend einem der Ansprüche 1 bis 6, **dadurch gekennzeichnet, dass** der Schieber (4) einstückig ausgestaltet ist, einschließlich des Fortsatzes (5) und der Zunge (8).

8. Betätigungsorgan entsprechend einem der Ansprüche 1 bis 7, **dadurch gekennzeichnet, dass** der Fortsatz (5) des Schiebers (4) als Eingriffsgabel für eine Treibstange oder ein Betätigungsorgan einer Treibstange ausgebildet ist.

9. Betätigungsorgan entsprechend einem der Ansprüche 1 bis 8, **dadurch gekennzeichnet, dass** das Gehäuse (1) an seiner seinem Boden (7) gegenüberliegenden Längsseite eine Platte (14) aufweist, die an ihren gegenüberliegenden Enden Mittel zur Befestigung (15) am lotrechten Holm (3) des Flügels aufweist, wobei die Mittel zur Befestigung jenseits der Enden (1a, 1b) des Gehäuses vorgesehen sind, in dem der Schieber (4) angeordnet ist.

10. Betätigungsorgan entsprechend Anspruch 9, **dadurch gekennzeichnet, dass** die Platte (14) eine verlängerte Öffnung (16) aufweist, deren Länge kleiner ist als die Länge des Schiebers (4) plus dem Hub des Schiebers (4).

11. Betätigungsorgan entsprechend Anspruch 10, **dadurch gekennzeichnet, dass** das der Zunge (8) benachbarte Ende des Schiebers (4) einen Absatz (20a) aufweist, der unter der Einwirkung der Rückstellkraft der Zunge (8) an der Kante der Öffnung (16) in der Platte (14) einrasten kann, wenn der Schieber (4) sich in der Verriegelungsstellung befindet.

12. Betätigungsorgan entsprechend Anspruch 10, **dadurch gekennzeichnet, dass** der Schieber (4) an seiner der verlängerten Öffnung (16) in der Platte (14) zugewandten Seite eine längliche Schale (17) aufweist, die als für den Benutzer zugängliches Greifmittel dient, um den Schieber (4) zu verschieben.

13. Betätigungsorgan entsprechend Anspruch 12, **dadurch gekennzeichnet, dass** der Schieber (4) an seiner der Platte (14) zugewandten Seite Bereiche (18, 19) aufweist, die beiderseits der Schale (17) angeordnet sind, wobei einer davon durch die Platte (14) verdeckt wird, während der andere in der Öffnung (16) in der Platte (14) sichtbar ist, wenn der Schieber (4) sich in der einen oder der anderen seiner Extremstellungen befindet, wobei der sichtbare Bereich (18, 19) des Schiebers (4) eine Anzeige (18a, 19a) aufweist, die die eine oder andere der Stellungen angibt.

14. Betätigungsorgan entsprechend einem der Ansprüche 9 bis 13, **dadurch gekennzeichnet, dass** die Platte (14) an einem ihrer Endteile, die über die Enden (1a, 1b) des Gehäuses (1) überstehen, Öffnungen (20) aufweist für die Aufnahme durch Einrasten der Befestigungsklauen (22) eines Deckels (21), der derart angepasst ist, dass er die Löcher (15) für Befestigungsschrauben oder die gesamte Platte (14) des Gehäuses abdeckt.

15. Betätigungsorgan entsprechend Anspruch 14, **dadurch gekennzeichnet, dass** der Deckel (21) einstückig oder aus zwei Teilen bestehend ausgestaltet ist.

## Claims

1. Control organ for a sliding leaf comprising a casing (1) aimed at being mounted in a recess (2) provided for in a stile (3) of the sliding leaf, said casing (1) containing a slide (4) movable according to the axis (X, X') of said casing (1) through control means (17) accessible by the user, this slide (4) including a protuberance (5) protruding into a slot (6) provided for in the bottom (7) of the casing, said casing (1) being open at least at one (1a) of its axial ends (1a, 1b), the slot (6) provided for in the bottom (7) of the casing ending outwardly at the level of said open axial end (1a) of the casing (1) being adapted to allow the insertion of said slide (4) into the casing (1) with said end (1a) and the insertion of the protruding protuberance (5) of this slide (4) into said open slot (6), the end of the slide (4) opposite said open axial end (1a) of the casing carrying a tongue (3) elastically resting on the bottom (7) of said casing, **characterised in that** the protuberance (5) includes connecting means allowing it to control the translation of the rods mounted on said stile between a locking and an unlocking position of said leaf, said bottom (7) includes a boss (9) elongated in the axial direction (X, X') of the casing the ends (9a, 9b) of which co-operate with the end of the tongue (8) in order to define two distinct axial positions of said slide (4) inside the casing (1), and **in that** the slot (6) is closed at its end opposite the one that ends in the open end of the casing, this slot (6) including stops (1a) in order to limit the sliding motion of the slide (4).

2. Control organ according to claim 1, **characterised in that** the side walls (10) of the casing edging said open axial end (1a) of the casing (1) can elastically bend perpendicularly to the axis of said slot (6), **in that** said protruding protuberance (5) includes on each of its side faces an excrescence oriented perpendicularly to the axis of the slide (4), **in that** said slot (6) has, in the plane of the open end (1a) of the casing, a narrowed inlet (6a) of a width smaller than the distance between the opposite ends (11a) of the two excrescences (11), the latter being capable of causing said side walls (10) of the case to elastically bend outwardly during the axial insertion of the slide (4) inside the casing (1).

3. Control organ according to claim 2, **characterised in that** said excrescences (11) include a bevelled end (11a) in order to facilitate their passing through said narrowed inlet (6a) of said slot (6).

4. Control organ according to claim 2, **characterised in that** said slot (6) of the bottom (7) of the casing includes, at the side opposite the narrowed inlet (6a) of said slot, a slot (12) of a smaller width allowing the passing through of said protuberance (5) of the slide (4), the side setbacks (12a) connecting said slots (6, 12) constituting stops for said excrescences (11), in order to limit the stroke of the sliding motion of the slide (4).

5. Control organ according to claim 4, **characterised in that** the side setbacks (6b) connecting said narrowed inlet (6a) to said slot (6) and the side setbacks (12a) connecting said slot with said light (12) of a smaller width constitute stops for said excrescences (11)m in order to limit the stroke of the slide (4) between the locked position and the unlocked position.

6. Control organ according to claim 5, **characterised in that** said locked and unlocked positions correspond to the two opposite ends (9a, 9b) of said elongated boss (9) that co-operate with said elastic tongue (8) of the slide (4).

7. Control organ according to one of claims 1 to 6, **characterised in that** the slide (4) is made of one singe part, including said protuberance (5) and said tongue (8).

8. Control organ according to one of claims 1 to 7, **characterised in that** the protuberance (5) of the slide (4) is shaped in the form of a fork for coupling a rod or control means for a rod.

9. Control organ according to one of claims 1 to 8, **characterised in that** the casing (1) carries, on its longitudinal face opposite its bottom (7), a plate (14) including, at its opposite ends, means for fastening (15) to the stile (3) of the leaf, said fastening means being located beyond the ends (1a, 1b) of the casing in which the slide (4) is accommodated.

10. Control organ according to claim 9, **characterised in that** said plate (14) includes an elongated opening (16) the length of which is smaller than the length of the slide (4) increased by the stroke of the latter.

11. Control organ according to claim 10, **characterised in that** the end of the slide (4) adjacent to the tongue (8) includes a shoulder (20a) adapted to snap onto the edge of the opening (16) of the plate (14), under the action of the springy restoring of the tongue (8) when the slide (4) is in locking position.

12. Control organ according to claim 10, **characterised in that** the slide (4) includes, on its face in front of the elongated opening (16) of said plate (14), an elongated recess (17) serving as gripping means accessible to the user in order to move the slide (4).

13. Control organ according to claim 12, **characterised in that** the slide (4) includes, on its face in front of said plate (14), areas (18, 19) located on both sides said recess (17), one of them being masked by said plate (14), while the other is visible in said opening (16) of the plate (14) when the slide (4) is in either one of its extreme positions, said visible area (18, 19) of the slide (4) including an indication (18a, 19a) showing either one of said positions.

14. Control organ according to one of claims 9 to 13, **characterised in that** said plate (14) includes, at its extreme portions protruding beyond the ends (1a, 1b) of the casing (1), openings (20) capable of receiving by snapping-in the fastening lugs (22) of a cover (21) adapted to cover the holes (15) of the fastening screws or the complete plate (14) of the casing.

15. Control organ according to claim 14, **characterised in that** said cover (21) is made of one single part or of two parts.
